# EUROPÄISCHE PATENTSCHRIFT

(11) **EP 0 000 943 B1**
(45) Veröffentlichungstag und Bekanntmachung des Hinweises auf die Patenterteilung: **07.01.1981**
(21) Anmeldenummer: 78100737.2
(22) Anmeldetag: 24.08.1978
(51) Int. Cl.: B21J 5/10, B21J 9/04

(54) **Vorrichtung zur Herstellung von durchgehenden Bohrungen in Metallblöcken**
Device for making through-holes in metal blocks
Dispositif pour transpercer des blocs métalliques

(30) Priorität: 31.08.1977 IT 1275477
(43) Veröffentlichungstag der Anmeldung: 07.03.1979
(73) Patentinhaber: VERRINA S.p.A., Genua-Voltri (IT)
(72) Erfinder: Poggio, Sebastiano, Genua (IT); Quercini, Pietro, Arenzano (IT); Bianchettin, Ettore, Genua-Pegli (IT)
(74) Vertreter: Porsia, Dino, Dr.

## Beschreibung

Die Erfindung betrifft eine Vorrichtung zur Herstellung von durchgehenden Bohrungen in Metallblöcken, insbesondere Stahlblöcken mit rundem Querschnitt, mit einer der Aussenform des Metallblocks angepassten Blockaufnahmematrize, die in ihrem Boden einen ver- .schiebbaren, unter Freigabe einer Stanzöffnung zurückziehbaren, koaxial zu der im Metallblock herzustellenden Bohrung angeordneten Gegenstempel aufweist und einem koaxial zu diesem Gegenstempel durch einen hydraulischen Presszylinder in den in der Blockaufnahmematrize eingeschlossenen Metallblock eindrückbaren Bohrstempel zugeordnet ist, der an seinem vorderen, der Blockaufnahmematrize zugekehrten, freien Ende einen vorderseitig flach kegelförmigen Treibkopf trägt. Eine solche Vorrichtung wird in der US - A - 2 732 738 beschrieben.

Bei den bekannten Vorrichtungen dieser Art wird der Bohrstempel mit dem Treibkopf nur in axialer Richtung belastet und mit einer einfachen längsgerichteten Bewegung durch den Metallblock durchgedrückt. Die Herstellung der Bohrung im Metallblock erfordert infolgedessen eine ziemlich grosse Presskraft.

Zur Herabsetzung der Presskraft bei der Fliessverformung von Metallwerkstücken ist es bereits bekannt (Machine Design, vol.46, Nr.1 January 10, 1974, S. 107-109), taumelnd angetriebene Arbeitsstempel mit flach kegelförmiger Vorderfläche zu benutzen. Die taumelnde Bewegung dieser bekannten kegelförmigen Arbeitsstempel wird durch eine entsprechende pendelnde Umlaufbewegung des Arbeitsstempelhalters erzielt. Soll also die an sich aus der fliesspressenden Umformung von Werkstücken bekannte, zur Herabsetzung der Presskraft vorteilhafte, taumelnde Bewegung des Arbeitsstempels auch in der eingangs beschriebenen Vorrichtung zur Herstellung von durchgehenden Bohrungen in Metallblöcken angewendet werden, müsste zum taumelnden Antrieb des Treibkopfes der Bohrstempel auf einer kegelförmigen Fläche bewegt werden, deren Spitze etwa mit der Spitze des kegelförmigen Treibkopfes zusammen fällt. Dies bedeutet, dass zur Erzielung der taumelnden Bewegung des Treibkopfes der Bohrstempel einen bedeutend kleineren Durchmesser als der Treibkopf bzw. als die im Metallblock herzustellende Bohrung aufweisen müsste. Ausserdem müsste der Durchmesser des Bohrstempels mit zunehmender Länge der herzustellenden Bohrung abnehmen. Eine Herabsetzung des Bohr, stempeldurchmessers ist aber bei den Vorrichtungen der eingangs genannten Art nur in sehr beschränktem Mass möglich, da der Bohrstempel auch einen bedeutenden axialen Druck auf den Treibkopf ausüben muss und deshalb einer grossen Knickbelastung ausgesetzt ist. Soll also der aus der Fliessverformung von Werkstücken bekannte taumelnde Antrieb des Treibkopfes auf die eingangs beschriebene Vorrichtung zur Herstellung von Bohrungen in Metallblöcken übertragen und dabei in an sich bekannter Weise durch eine entsprechende Umlaufbewegung des Bohrstempels auf einer kegelförmigen Fläche erzielt werden, könnte diese Vorrichtung nur für die Herstellung von sehr breiten bzw. flachen Bohrungen verwendet werden und würde ein sehr stark beschränktes Anwendungsgebiet aufweisen.

Aufgabe der Erfindung ist es, die vorteilhafte, die Anpresskraft herabsetzende Taumelbewegung des Treibkopfes in einer Vorrichtung der eingangs beschriebenen Art mit besonders einfachen baulichen Mitteln und ohne wesentliche Herabsetzung des Bohrstempeldurchmessers gegenüber dem Durchmesser der herzustellenden Bohrung zu erzielen und infolgedessen die Herstellung von beliebig schmalen bzw. langen Bohrungen mit Hilfe des taumelnd angetriebenen Treibkopfes zu ermögjichen.

Diese Aufgabe wird erfindungsgemäss dadurch gelöst, dass der Bohrstempel um seine Längsachse umlaufend antreibbar ist, und dass der Treibkopf um eine zu der Längsachse des Bohrstempels etwas geneigte Drehachse frei drehbar im Bohrstempel gelagert ist und mit einer hinteren, schräg zur Längsachse des Bohrstempel gerichteten Gleitfläche gegen eine entsprechend schräg gerichtete Druckfläche des Bohrstempels anliegt.

Erfindungsgemäss wird also in einer Vorrichtung der eingangs beschriebenen Art die günstige Taumelbewegung des kegelförmigen Treibkopfes durch eine einfache Drehbewegung des Bohrstempels um siene Längsachse erzielt. Der Durchmesser des Bohrstempels braucht deshalb nur geringfügig schmaler als der Durchmesser des Treibkopfes bzw. der herzustellenden Bohrung zu sein und ist von der Tiefe der Bohrung unabhängig. Es ist infolgedessen möglich, auch sehr tiefe bzw. sehr lange durchgehende Bohrungen in Metallblöcken herzustellen.

Die Erfindung ist nachstehend anhand eines in der Zeichnung dargestellen Ausführungsbeispiels näher erläutert.
Fig. 1 zeigt in seitlichem aufriss eine erfindungsgemässe Vorrichtung zur Herstellung von durchgehenden Bohrungen in Metallblöcken; Fig. 2 zeigt in grösserem Masstab die Blockaufnahmematrize und den zweiteiligen Matrizenhalter, gesehen in der Pfeilrichtung 11-11 der Fig. 1; Fig. 3 ist ein vertikaler Längsschnitt durch die Blockaufnahmematrize und den Matrizenhalter und zeigt auch das vordere Ende des Bohrstempels mit dem taumelnden Treibkopf; Fig. 4 ist ein teilweiser Längsschnitt durch den Bohrstempel und dessen Presszylinder; Fig. 5 ist ein Teillängsschnitt in grösserem Masstab durch den vorderen Endabschnitt des Bohrstempels.

In der Zeichnung Fig. 2 ist 1 ein Metallblock, insbesondere ein Stahlblock, der eine kreiszylindrische Aussenform aufweist, d.h. als Rundblock ausgebildet ist und mit einer koaxialen, d.h. mittigen, ebenfalls zylindrischen, durchgehenden Bohrung 101 versehen werden soll. Zu diesem Zweck wird der Metallblock 1 in dem zu seiner Aussenform passend ausgebildeten, d.h. zylindrischen Innenraum einer rohrförmigen, aus zwei Matrizenhälften 102, 202 zusammengesetzten Blockaufnahmematrize 2 eingeschlossen. Die rohrförmige Blockaufnahmematrize 2 ist unverdrehbar, jedoch axial verschiebbar mittels Gleitrollen in einem kastenförmigen Matrizenhalter 3 gelagert, der aus einer unteren, festen Matrizenhalterhälfte 203 und einer oberen, um die Achse 5 aufklappbaren Matrizenhalterhälfte 103 besteht.

Eine besonders gute, unverdrehbare, axial verschiebbare Führung der Blockaufnahmematrize 2 im Matrizenhalter 3 wird dadurch erzielt, dass die Blockaufnahmematrize 2 im Quershnitt ein unrundes, insbesondere vieleckiges, z.B. sechseckiges Aussenprofil aufweist. Die beiden Halterhälften 103 und 203 sind dabei auf ihrer Innenseite mit je zwei ebenen Gleitrollgängen 4 ausgerüstet, die im Winkel zueinander und parallel zu je einer äusseren, ebenen, längsgerichteten Gleitfläche der Blockaufnahmematrize 2 gerichtet sind.

Der zweiteilige, kastenförmige Matrizenhalter 3 wird mit Hilfe mindestens eines hydraulischen Schliesszylinders 6 geschlossen und geöffnet. Dieser Schliesszylinder 6 ist z.B. um die Achse 7 schwenkbar an der unteren Matrizenhalterhälfte 203 gelagert, während seine Kolbenstange in 8 an der oberen Matrizenhalterhälfte 103 angelenkt ist. Zur Verbindung der beiden Matrizenhalterhälften 103, 203 untereinander in der Schliesstellung des Matrizenhalters 3 sind über die Länge des Matrizenhalters 3 verteilte Verriegelungs- und Spannvorrichtungen vorgesehen. Jede Verriegelungs- und Spannvorrichtung besteht aus einem hydraulischen Spannzylinder 9, der schwenkbar zwischen zwei vertikalen, seitlich vorspringenden Laschen 11 der unteren Matrizenhalterhälfte 203 gelagert ist. Die Kolbenstange 12 dieses Spannzylinders 9 erstreckt sich nach oben durch den zwischen zwei vertikalen, seitlich vorspringenden Laschen 13 der oberen Matrizenhalterhälfte 103 gebildeten Spalt. Oberhalb dieser Laschen 13 weist die Kolbenstange 12 des Spannzylinders 9 einen kegelförmig erweiterten Kupplungskopf 14 auf, dem eine entsprechende kegelförmige Aufnahme in dem oberen Rand der beiden Laschen 13 zugeordnet ist. Der schwenkbar gelagerte Spannzylinder 9 kann mit Hilfe eines hydraulischen Verstellzylinders 15 verschwenkt werden.

Durch Anheben der Kolbenstange 12 des Spannzylinders 9 wird der Kupplungskopf 14 aus der zugeordneten oberen Aufnahme der Laschen 13 ausgerückt und der Spannzylinder 9 kann mit Hilfe des Verstellzylinders 15 nach aussen in der Pfeilrichtung F1 der Fig. 2 verschwenkt werden. Dadurch wird die Kolbenstange 12 mit dem Kupplungskopf 14 aus dem Spalt zwischen den Laschen 13 ausgeschwenkt. Die obere Matrizenhalterhälfte 103 kann dann aufgeklappt werden. Bei offenem Matrizenhalter 3 kann die Blockaufnahmematrize 2 mit dem darin eingeschlossenen Metallblock 1 leicht und schnell aus dem Matrizenhalter 3 gehoben bzw. in diesen eingesetzt werden. Nach dem Schliessen des Matrizenhalters 3 wird der Spannzylinder 9 mit Hilfe des Verstellzylinders 15 in entgegengesetzter Richtung zu dem Pfeil F1 der Fig. 2 zurückgeschwenkt, wobei die Kolbenstange 12 mit dem Kupplungskopf 14 zwischen die beiden zugeordneten Laschen 13 der oberen Matrizenhalterhälfte 103 eingeschwenkt wird. Anschliessend wird die Kolbenstange 12 des Spannzylinders 9 nach unten gezogen. Der Kupplungskopf 14 greift infolgedessen in die entsprechende obere Aufnahme der beiden Laschen 13 ein und verspannt die obere Matrizenhalterhälfte 103 fest mit der unteren Matrizenhalterhälfte 203. Die beiden Matrizenhalterhälften 103, 203 sind mit Zentrierzapfen 16 und zugeordneten Zentrierbohrungen 17 versehen.

In einer vorteilhaften Ausführungsform der erfindungsgemässen Vorrichtung wird die zweiteilige Blockaufnahmematrize 2 selbsttätig gleichzeitig mit dem zweiteiligen Matrizenhalter 3 geöffnet und geschlossen. Zu diesem Zweck kann die obere Matrizenhälfte 102 insbesondere lösbar und in Längsrichtung verschiebbar mit der oberen Matrizenhalterhälfte 103 verbunden sein. Bei dem in Fig. 2 dargestellten Ausführungsbeispiel weist die obere Matrizenhälfte 102 einen äusseren, längsgerichteten, im Querschnitt T-förmigen Steg 60 auf, der Längsverschiebbar in eine entsprechend profilierte innere Nut 61 der oberen Matrizenhalterhälfte 103 eingreift.

An dem hinteren Ende des Matrizenhalters 3 ist ein ortsfester Gegendruckkörper 18 angeordnet, der einen nach vorn vorspringenden, zylindrischen, zu der Blockaufnahmematrize 2 koaxialen Ansatz 118 aufweist. Dieser Ansatz 118 greift passend in das hintere leere Ende der rohrförmigen Blockaufnahmematrize 2 ein und bildet den gegen den Metallblock 1 anliegenden Matrizenboden. Der hintere Abschnitt der rohrförmigen Blockaufnahmematrize 2 greift zumindest am Anfang eines Arbeitsvorgangs längsverschiebbar in eine entsprechende, ringförmige, im Gegendruckkörper 18 vorgesehene Führungs- und Zentriernut 19 ein.

In dem hinteren Abschnitt des ortsfesten Gegendruckkörpers 18 ist ein hydraulischer, zur Blockaufnahmematrize 2 koaxialer Gegendruckzylinder 20 vorgesehen, der rückseitig mit einem Deckel 21 abgeschlossen ist. Der Kolben 22 dieses Gegendruckzylinders 20 ist mit einem zylindrischen Gegenstempel 23 verbunden, der sich durch eine im Gegendruckkörper 18 vorgesehene, seitlich und/oder nach unten offene Kammer 24 erstreckt und in eine anschliessende, mittlere, durchgehende Stanzöffnung 25 des den Matrizenboden bildenden, vorderen, zylindrischen Ansatzes 118 passend eingreift. Dieser Gegenstempel 23 weist den selben Durchmesser der im Metallblock 1 herzustellenden, durchgehenden Bohrung 101 auf und schliesst vorderseitig fluchtend mit der vorderen, ebenen Fläche des zylindrischen Ansatzes 118 d.h. mit dem Matrizenboden ab. Der Gegenstempel 23 bildet also den mittleren Teil des Matrizenbodens und liegt gegen den in der Matrize 2 eingeschlossenen Metallblock 1 an.

Auf der vorderen Seite der Blockaufnahmematrize 2 und des Matrizenhalters 3 ist ein dazu und zu dem Gegenstempel 23 koaxialer Bohrstempel 26 angeordnet, der in axialer Richtung durch einen hydraulischen Presszylinder 27 verschiebbar und um seine Längsachse durch einen beliebigen Antriebsmotor 28, z.B. durch einen koaxialen hydraulischen Motor drehbar ist. Bei dem dargestellten Ausführungsbeispiel ist der Presszylinder 27 mit dem Gegendruckkörper 18 über längsgerichtete Zugstangen 29 verbunden, die einerseits an seitlich vorspringenden Laschen 30 des Gegendruckkörpers 18 und andererseits an einem Flansch 31 des Presszylinders 27 angreifen. Der rohrförmig ausgebildete Kolben 32 des Presszylinders 27 ist axial verschiebbar jedoch unverdrehbar auf einem inneren rohrförmigen Führungsansatz 33 des Zylinderdeckels 34 geführt. Mit dem Kolben 32 des Presszylinders 27 ist ein hohler Stempelhalterkopf 35 fest verbunden, in dem der Bohrstempel 26 drehbar gelagert ist. In diesem Stempelhalterkopf 35 ist auch der Antriebsmotor 28 für die Drehbewegung des Bohrstempels 26 befestigt. Der Stempelhalterkopf 35 kann auch mit Vibratoren 36 versehen sein.

Der Bohrstempel 26 besteht aus zwei rohrförmigen, zueinander koaxialen Stempelkörpern 126, 226, die ineinander angeordnet sind und eine ringförmige Zwischenkammer 37 für eine Kühlflüssigkeit bilden. An dem vorderen, freien Ende des Bohrstempels 26 ist der äussere rohrförmige Stempelkörper 226 mit Hilfe eines kurzen, zylindrischen Stempelendabschnitts 38 dicht abgeschlossen. Dieser Stempelendabschnitt 38 ist mit seinem Inneren Gewindeschaft 38' dichtend in eine kopfseitige Gewindebohrung des inneren rohrförmigen Stempelkörpers 126 eingeschraubt.

An dem vorderen, freien, gegen die Blockaufnahmematrize 2 gerichteten Ende des Bohrstempels 26 ist ein Treibkopf 39 vorgesehen, der um eine zur Längs- bzw. Drehachse des Bohrstempels 26 etwas z.B. um 1 °-10°, vorzugsweise um 4°-7° geneigte Achse frei drehbar gelagert ist. Zu deisem Zweck weist der Treibkopf 39 einen hinteren Zapfen 40 auf, der mit Hilfe einer Lagerbuchse 41 in einer Sackbohrung 42 des Stempelendabschnitts 38 drehbar gelagert ist. Die hintere, ebene Abschlussfläche 139 des Treibkopfes 39 steht senkrecht zur geneigten Drehachse des Treibkopfes 39 und liegt gegen eine entsprechend schräg gerichtete, ebene, vordere Abschlussfläche 138 des Stempelendabschnitts 38 an. Der Treibkopf 39 erweitert sich etwas kegelförmig nach vorn und seine vordere Abschlussfläche 43 ist flach kegelförmig ausgebildet, z.B. weist einen Kegelwinkel von 165°-175°, vorzugsweise von 170° auf.

Der frei drehbare Treibkopf 39 des Bohrstempels 26 wird durch Umlauf einer Kühlflüssigkeit gekühlt. Die Kühlflüssigkeit wird durch die als Vorlauf benutzte Zwischenkammer 37 des Bohrstempels 26 zugeführt und fliesst durch ein daran angeschlossenes, im Stempelendabschnitt 38 und im Treibkopf 39 vorgesehenes Kanalsystem 44, 45, 46. Die Rückführung der Kühlflüssigkeit erfolgt durch einen mittig im Treibkopf 39 vorgesehenen, axial durch den Drehzapfen 40 durchgeführten, in die Sackbohrung 42 auslaufenden Rückflusskanal 47 und durch einen weiteren, anschliessenden, mittig im Stempelendabschnitt 38 und im Gewindeschaft 138 vorgesehenen Rückflusskanal 48, der mit dem Hohlraum 49 des inneren, rohrförmigen, als Rücklauf dienenden Stempelkörpers 126 verbunden ist.

Die Kanäle 45 im Stempelendabschnitt 38 sind mit den Kanälen 46 im Treibkopf 39 über eine flache, ringförmige, zwischen dem Stempelendabschnitt 38 und dem Treibkopf 39 ausgebildete, durch Dichtungsringe 51, 52 begrenzte Durchflusskammer 50 verbunden.

Zur Herstellung der durchgehenden, mittigen Bohrung im Metallblock 1 wird der Bohrstempel 26 durch den Kolben 32 des hydraulischen Presszylinders 27 in axialer Richtung in den in der Blockaufnahmematrize 2 eingeschlossenen Metallblock 1 eingedrückt. Das vom eingedrückten Bohrstempel 26 verdrängte Metall fliesst um den Bohrstempel 26 herum in axialer Richtung zurück. Dieses Zurückfliessen des verdrängten Metalls unter dem Druck des Bohrstempels 26 wird von einer entsprechenden Längsverschiebung der Blockaufnahmematrize 2 im Matrizenhalter 3 begleitet, so dass die Reibung zwischen dem fliessgepressten Metall und der Blockaufnahmematrize 2 vermieden wird. Das hintere Ende der rohrförmigen Blockaufnahmematrize 2 läuft infolgedessen beim Eindrücken des Bohrstempels 26 in den Metallblock 1 fortschreitend aus der Führungs- und Zentriernut 19 des Gegendruckkörpers 18 aus, während sich die Blockaufnahmematrize 2 auf den Gleitrollen 4 des Matrizenhalters 3 verschiebt. Der zylindrische Ansatz 118 des Gegendruckkörpers 18 und der vom Kolben 22 des Gegendruckzylinders in seiner vorgeschobenen Stellung festgehaltene Gegenstempel 23 bilden den festen Boden der rohrförmigen, axial verschiebbaren Biockaufnahmematrize 2 und nehmen den vom Bohrstempel 26 ausgeübten Durck auf. Dieser vom Presszylinder 27 aufzubringende Druck wird jedoch durch die Anordnung und Ausbildung des Treibkopfes 39 und durch die Drehung des Bohrstempels 26 bedeutend gegenüber dem Druck herabgesetzt, der im Falle eines einfachen, nur in axialer Richtung bewegten Bohrstempels erforderlich wäre. Die Drehung des Bohrstempels 26 um seine Längsachse und die Anordnung der beiden schräggerichteten Anlageflächen 138 und 139 zwischen dem Bohrstempel 2⁻6 einerseits und dem frei drehbaren Treibkopf 39 andererseits bewirken nämlich eine Taumelbewegung des Treibkopfes 39, der infolgedessen mit seiner vorderen kegelförmigen Abschlussfläche 43 auf dem Boden der in Bildung begriffenen Bohrung im Metallblock 1 abrollt. Der Treibkopf 39 des Bohrstempels 26 steht deshalb mit der Bodenfläche der in Bildung begriffenen Bohrung im Metallblock 1 nur im Bereich einer linien- bzw. streifenformigen, sehr schmalen, radialen Druckfläche in Berührung, die einer Erzeugenden der vorderen kegelförmigen Abschlussfläche 43 des Treibkopfes entspricht und kontinuierlich mit der Drehgeschwindigkeit des Bohrstempels 26 umläuft. Dadurch wird der axiale, vom Bohrstempel 26 ausgeübte Druck auf eine schmale, radiale, umlaufende Fläche konzentriert und es ergeben sich sehr hohe spezifische Drücke. Infolgedessen kann auch der vom Presszylinder 27 ausgeübte Druck entsprechend herabgesetzt werden.

Die von den Vibratoren 36 erzeugten Vibra-, tionen verhindern Verkantungen und Klemmungen sowohl des Bohrstempels 26 in der Bohrung 101 im Metallblock 1 als auch des Kolbens 32 im Presszylinder 27.

Kurz vor dem Durchdrücken des Bohrstempels 26 durch den Metallblock 1, d.h. wenn sich der Treibkopf 39 dem Boden der Blockaufnahmematrize 2 nähert und im Metallblock 1 eine entsprechend tiefe Sackbohrung ausgebildet ist, wird der Gegenstempel 23 in axialer Richtung zurückgezogen oder durch Öffnung der Rückflussleitung des hydraulischen Gegendruckzylinders 20 vom entsprechenden Stützdruck entlastet. Dadurch wird die mittlere Stanzöffnung 25 im Bodenteil 118 der Blockaufnahmematrize 2 freigegeben und die noch übriggebliebene Bodenscheibe der im Metallblock 1 durch das bisherige Eindrücken des Bohrstempels 26 erzeugten Sackbohrung wird im Zuge der selben Eindrückbewegung abgeschert, sobald der vom Bohrstempel 26 ausgeübte Axialdruck den für diese Abscherung ausreichenden Wert erreicht. Die abgescherte Bodenscheibe der Sackbohrung wird vom Bohrstempel 26 durch die Stanzöffnung 25 in die Kammer 24 ausgestossen.

## Patentansprüche

1. Vorrichtung zur Herstellung von durchgehenden Bohrungen in Metallblöcken, insbesondere Stahlblöcken mit rundem Querschnitt, mit einer der Aussenform des Metallblocks angepassten Blockaufnahmematrize, die in ihrem Boden einen verschiebbaren, unter Freigabe einer Stanzöffnung zurückziehbaren, koaxial zu der im Metallblock herzustellenden Bohrung angeordneten Gegenstempel aufweist und einem koaxial zu diesem Gegenstempel durch einen hydraulischen Presszylinder in den in der Blockaufnahmematrize eingeschlossenen Metallblock eindrückbaren Bohrstempel zugeordnet ist, der an seinem vorderen, der Blockaufnahmematrize zugekehrten, freien Ende einen vorderseitig flach kegelförmigen Treibkopf trägt, dadurch gekennzeichnet, dass der Bohrstempei (26) um seine Längsachse umlaufend antreibbar ist, und dass der Treibkopf (39) um eine zu der Längsachse des Bohrstempels (26) etwas geneigte Drehachse frei drehbar im Bohrstempei (26) gelagert ist und mit einer hinteren, schräg zur Längsachse des Bohrstempels (26) gerichteten Gleitfläche (139) gegen eine entsprechend schräg gerichtete Druckfläche (138) des Bohrstempels (26) anliegt.

2. Vorrichtung nach Anspruch 1, dadurch gekennzeichnet, dass der Bohrstempel (26) drehbar in einem mit dem Kolben (32) des Presszylinders (27) verbundenen Stempelhalterkopf (35) gelagert ist, dass dieser Kolben (32) längsverschiebbar jedoch unverdrehbar im Presszylinder (27) geführt ist, und dass im Stempelhalterkopf (35) auch der Motor (28) für den Drehantrieb des Bohrstempels (26) angeordnet ist.

3. Vorrichtung nach Anspruch 1 oder 2, dadurch gekennzeichnet, dass auf dem Stempelhalterkopf (35) Vibratoren (36) vorgesehen sind.

4. Vorrichtung nach Anspruch 1, dadurch gekennzeichnet, dass die Drehachse des Treibkopfes (39) um einen Winkel von 1 °- 10°, vorzugsweise von 4°-7°, gegenüber der Längsachse des Bohrstempels (26) geneigt ist.

5. Vorrichtung nach Anspruch 1, dadurch gekennzeichnet, dass die vordere, flach kegelförmige Abschlussfläche (43) des Treibkopfes (39) einen Kegelwinkel von 165°-175°, vorzugsweise von 170° aufweist.

6. Vorrichtung nach Anspruch 1, dadurch gekennzeichnet, dass die rohrförmige Blockaufnahmematrize (2) im Querschnitt ein unrundes Aussenprofil mit längsgerichteten ebenen Gleitflächen aufweist und mit diesen Flächen auf zugeordneten inneren Gleitflächen des Matrizenhalters (3) verschiebbar geführt ist.

7. Vorrichtung nach Anspruch 6, dadurch gekennzeichnet, dass die rohrförmig Blockaufnahmematrize (2) mit ihrem hinteren Abschnitt längsverschiebbar in eine ringförmige Führungsnut (19) eingreift, die in einem feststehenden Gegendruckkörper (18) um einen in die Blockaufnahmematrize (2) eingreifenden, den Matrizenboden bildenden Ansatz (118) des Gegendruckkörpers (18) herum ausgebildet ist.

8. Vorrichtung nach Anspruch 6 und 7, dadurch gekennzeichnet, dass der in eine Stanzöffnung (25) im Boden (118) der Blockaufnahmematrize (2) eingreifende Gegenstempel (23) mit dem Kolben (22) eines im Gegendruckkörper (18) vorgesehenen Gegendruckzylinders (20) verbunden und durch eine im Gegendruckkörper (18) vorgesehene, seitlich und/ oder nach unten offene Kammer (24) durchgeführt ist.

## Revendications

1. Dispositif pour la réalisation de perçages traversants dans des blocs de métal, en particulier des blocs d'acier à section transversale ronde, avec une matrice de maintien de bloc adaptée à la forme extérieure de celui-ci, qui présente, dans son fond, une contre-broche coulissante, disposée coaxialement au perçage à réaliser dans le bloc pouvant être ramenée en arrière à travers une ouvérture estampée dans le fond, à laquelle correspond une broche de perçage, coaxiale à la contre-broche, pouvant être enfoncée par pression, au moyen d'un cylindre hydraulique, dans le bloc de métal, enfermé dans la matrice de maintien, cette broche portant, à son extrémité libre antérieure, tournée vers la matrice de maintien de bloc, une tête de pénétration de forme conique, à face antérieure plane, dispositif caractérisé en ce que la broche de perçage (26) est montée de manière à pouvoir être entraînée en rotation autour de son axe longitudinal, et en ce que la tête de pénétration (39) est supportée, dans la broche de perçage (26), pour pouvoir tourner librement autour d'un axe de rotation légèrement incliné par rapport à l'axe longitudinal de la broche de perçage (26), et elle s'applique, avec une surface de glissement postérieure (139) orientée obliquement à l'axe longitudinal de la broche de perçage (26), contre une surface de pression (138) de cette broche (26), d'orientation oblique correspondante à celle de la tête de pénétration (39).

2. Dispositif suivant la revendication 1, caractérise en ce que la broche de perçage (26) est supportée pour pouvoir tourner dans une tête de maintien de broche (35) reliée au piston (32) du cylindre de pression (27), en ce que le piston (32) est guidé dans le cylindre (27) à coulissement longitudinal, mais sans pouvoir tourner autour de son axe, et en ce que le moteur (28) pour l'entraînement en rotation de la broche de perçage (26) est également disposé dans cette tête de maintien de broche (35).

3. Dispositif suivant l'une quelconque des revendications 1 ou 2, caractérisé en ce que des vibrateurs (36) sont prévus sur la tête de maintien de broche (35).

4. Dispositif suivant la revendication 1, caractérisé en ce que l'axe de rotation de la tête de pénétration (39) est incliné d'un angle de 1 à 90°. de préférence de 4 à 7°, par rapport à l'axe longitudinal de la broche de perçage (26).

5. Dispositif suivant la revendication 1, caractérisé en ce que la surface d'extrémité antérieure de forme conique aplatie (43) de la tête de pénétration (39) présente un angle de cône de 165 à 175°, de préférence de 170°.

6. Dispositif suivant la revendication 1, caractérisé en ce que la matrice de maintien de bloc de forme tubulaire (2) présente, en section transversale, un profil extérieur non circulaire avec des surfaces de glissement planes allongées longitudinalement, avec lesquelles elle est guidée pour coulisser sur des surfaces de glissement intérieures correspondantes du support de matrice (3).

7. Dispositif suivant la revendication 6, caractérisé en ce que la matrice de maintien de bloc de forme tubulaire (2) est engagée, avec sa portion arrière, à coulissement longitudinal, dans une gorge de guidage annulaire (19), qui est formée, dans un corps de contre-pression fixe (18), autour d'un appendice (118) de ce corps, qui est engagé dans la matrice de maintein de bloc (2) en formant le fond de celle-ci.

8. Dispositif suivant l'une quelconque des revendications 6 et 7, caractérisé en ce que la contre-broche (23) qui est engagée dans une ouverture estampée (25) du fond (118) de la matrice de maintien de bloc (2) est reliée avec le piston (22) d'un cylindre de contre-pression (20) prévu dans le corps de contre-pression (18) et elle traverse une chambre (24) ouverte latéralement et/ou vers le bas, prévue dans le corps de contre-pression (18).

## Claims

1. Apparatus for obtaining through-bores in metal blocks, particularly steel blocks presenting a circular cross section, comprising a block-holding die matching the outer shape of the metal block, which presents at its bottom a movable counter-punch mounted retractable so as to leave open an aperture in the die, arranged co-axially to the bore to be obtained in the metal block, and which is associated to a boring punch co-axial to the said counter-punch and forceable into the metal block carried by the block-holding die by means of an hydraulic press cylinder, said boring punch carrying, at its forward free end directed against the block-holding die, a frontal flat-conical piercing head, characterized by the fact that the boring punch (26) is rotatable around its longitudinal axis, and that the piercing head (39) is arranged freely rotatable on the boring punch (26) around a rotational axis slightly inclined with respect to the longitudinal axis of the boring punch, and it bears with a rear sliding surface (139) inclined with respect to the longitudinal axis of the boring punch (29) against a correspondingly inclined bearing surface (138) of the boring punch (26).

2. Apparatus according to claim 1, characterized by the fact that the boring punch (26) is mounted rotatable on a punch-carrying head (35) connected to the piston (32) of the press cylinder (27), that the said piston (32) is guided axially movable but not rotatable at the interior of the said press cylinder (27), and that on the punch-carrying head (35) there is also mounted the motor (28) for driving into rotation the boring punch (26).

3. Apparatus according to claim 1 or 2, characterized by the fact that on the punch-carrying head (35) there are provided vibrator means (36).

4. Apparatus according to claim 1, characterized by the fact that the rotational axis of the piercing head (39) is inclined with respect to the longitudinal axis of the boring punch (26) of an angle from 1 ° to 10°, and preferably from 4° to 7°.

5. Apparatus according to claim 1, characterized by the fact that the frontal flat-conical end surface (43) of the piercing head (39) presents a cone angle from 165° to 175°, and preferably of 170°.

6. Apparatus according to claim 1, characterized by the fact that the tubular block-holding disc (2) presents in cross section a non circular outer profile with longitudinally directed flat sliding surfaces and it is slidably guided with the said flat surfaces along corresponding inner sliding surfaces of the die-carrier support (3).

7. Apparatus according to claim 6, characterized by the fact that the tubular block-holding die (3) is fitted in an axially slidable manner with its rear portion inside an annular guide groove (19) which is obtained in a fixed reaction body (18), surrounding a projecting portion (118) of the said reaction body (18), said projecting portion fitting the block-holding die (2) and constituting the bottom of the die.

8. Apparatus according to claims 6 and 7, characterized by the fact that the counter-punch (23) engaging the aperture (25) in the bottom (118) of the block-holding die (2) is connected with the piston (22) of a counter-pressure cylinder (20) provided in the reaction body (18), and it passes through a chamber (24) provided in the reaction body (18) and which is open laterally and/or at the bottom.
